# EUROPÄISCHE PATENTSCHRIFT

(11) **EP 1 230 414 B1**
(45) Veröffentlichungstag und Bekanntmachung des Hinweises auf die Patenterteilung: **06.10.2004**
(21) Anmeldenummer: 00926739.4
(22) Anmeldetag: 17.03.2000
(51) Int. Cl.: C23C 4/12, C23C 16/513, B05D 1/08

(54) **VERFAHREN UND VORRICHTUNG ZUR PLASMABESCHICHTUNG VON OBERFLÄCHEN**
METHOD AND DEVICE FOR PLASMA COATING SURFACES
PROCEDE ET DISPOSITIF SERVANT AU REVETEMENT PAR PLASMA DE SURFACES

(30) Priorität: 30.10.1999 DE 29919142 U
(43) Veröffentlichungstag der Anmeldung: 14.08.2002
(73) Patentinhaber: PlasmaTreat GmbH, 33803 Steinhagen (DE); Fraunhofer-Gesellschaft zur Förderung der angewandten Forschung e.V., 80686 München (DE)
(72) Erfinder: FÖRNSEL, Peter, D-32139 Spenge (DE); BUSKE, Christian, D-33803 Steinhagen (DE); HARTMANN, Uwe, D-32805 Horn-Bad Meinberg (DE); BAALMANN, Alfred, D-27711 Osterholz (DE); ELLINGHORST, Guido, D-28355 Bremen (DE); VISSING, Klaus-D., D-27321 Morsum (DE)
(74) Vertreter: Rox, Thomas Dr.
(86) Internationale Anmeldenummer: PCT/EP2000/002401
(87) Internationale Veröffentlichungsnummer: WO 2001/032949

(56) Entgegenhaltungen:
- EP-A- 0 250 308
- EP-A- 0 423 370
- EP-A- 0 455 812
- WO-A-95/18249
- WO-A-99/20809
- DE-A- 19 807 086
- US-A- 4 916 273
- US-A- 5 109 150
- US-A- 6 001 426
- PATENT ABSTRACTS OF JAPAN vol. 010, no. 310 (C-379), 22. Oktober 1986 (1986-10-22) & JP 61 119664 A (MITSUBISHI HEAVY IND LTD), 6. Juni 1986 (1986-06-06)

## Beschreibung

Die Erfindung betrifft ein Verfahren zur Beschichtung von Oberflächen mit den Merkmalen des Oberbegriffs des Anspruches 1. Die Erfindung betrifft auch eine Vorrichtung zur Beschichtung von Oberflächen mit den Merkmalen des Anspruches 7.

Bei herkömmlichen Plasmabeschichtungs- und Plasmapolymerisationsverfahren erfolgt die Abscheidung des Materials auf dem zu beschichtenden Werkstück unter Vakuum oder zumindest bei einem gegenüber dem Atmosphärendruck starkverminderten Druck. Diese Verfahren erfordern deshalb einen hohen apparativen Aufwand und sind daher für viele praktische Anwendungen nicht wirtschaftlich, zumal sich die zu beschichtenden Werkstücke in der Regel nicht kontinuierlich, sondern nur chargenweise in die Vakuumkammer einbringen lassen.

Im Hinblick auf eine kostengünstige Beschichtung von Massenprodukten wäre deshalb ein Verfahren wünschenswert, das die bekannten Vorteile von Plasmabeschichtungs- oder Polymerisationsverfahren aufweist, also insbesondere eine gezielte Aufbringung sehr dünner Schichten mit genauer Zusammensetzung und definiertem Eigenschaftsprofil ermöglicht, dabei jedoch unter Atmosphärendruck durchgeführt werden kann.

In einer Veröffentlichung von R. Thyen:
"Plasmapolymerisation bei Atmosphärendruck", Frauenhofer-Institut Schicht- und Oberflächentechnik (IST), Braunschweig, wird zu diesem Zweck ein Verfahren vorgeschlagen, bei dem das atmsphärische Plasma mit Hilfe einer Koronaentladung erzeugt wird. Die Koronaentladung erfolgt zwischen einer Arbeitselektrode, die ein Dielektrikum als Entladungsbarriere aufweist, und einer auf der Rückseite des Werkstücks angeordneten Gegenelektrode. Das gasförmige Precursormaterial wird mit Hilfe einer sogenannten Gasdusche in den Entladungsspalt zwischen Arbeitselektrode und Werkstück zugeführt. Mit diesem Verfahren lassen sich jedoch bisher nur mäßige Beschichtungsraten in der Größenordnung von 10-20 nm/s erreichen. Ein weiterer Nachteil besteht darin, dass das Plasma nur in der sehr schmalen Entladungszone zwischen der Arbeitselektrode und dem Werkstück bzw. der Gegenelektrode entsteht, so dass die Arbeitselektrode dicht an das Werkstück herangebracht werden muss, mit der Folge, dass der Abstand zwischen Arbeitselektrode und Werkstück einen kritischen Prozessparameter darstellt und oftmals auch die Elektrodenkonfiguration speziell an die jeweilige Geometrie des Werkstücks angepasst werden muss.

Die DE 198 07 086 A offenbart ein Verfahren und eine Vorrichtung zur Plasmabeschichtung von Oberflächen, wobei in der Anregungszone zwischen zwei Elektroden, von denen mindestens eine mit einem Dielektrikum versehen ist, eine Coronaentladung gezündet wird. Diese Art der Entladung ist auch als Funkenbüschel bekannt. Die Coronaentladung vermeidet eine ungewollte Heißentladung oder Bogenentladung zwischen den Elektroden, um eine Zerstörung der Elektroden bzw. des zu beschichtenden Substrates oder der abgeschiedenen Schicht zu verhindern.

Die W099/20809 offenbart ebenfalls ein Verfahren und eine Vorrichtung zur Beschichtung von Oberflächen, bei der mit Hilfe einer Radiofrequenzentladung, die bewusst einen Entladungsbogen vermeidet, das Arbeitsgas angeregt wird, in das strömungsabwärts das Precursormaterial eingespeist wird.

Der vorliegenden Erfindung liegt das technische Problem zugrunde, ein Verfahren der eingangs genannten Art zu schaffen, das bei einfacher Prozessführung eine effiziente und gut steuerbare Beschichtung ermöglicht, und eine zweckmäßige Vorrichtung zur Durchführung dieses Verfahrens anzugeben.

Diese Aufgabe wird mit den in den unabhängigen Patentansprüchen angegebenen Merkmalen gelöst.

Bei dem erfindungsgemäßen Verfahren wird durch Hindurchleiten eines Arbeitsgases durch eine Anregungszone ein Plasmastrahl erzeugt, und das Precursormaterial wird getrennt vom Arbeitsgas in den Plasmastrahl eingespeist.

Dadurch, dass erfindungsgemäß das atmosphärische Plasma in der Form eines Strahls erzeugt wird, der eine wesentlich größere Reichweite hat als die Entladungszone einer Koronaentladung, lässt sich der Beschichtungsprozess einfach ausführen, indem die zu beschichtende Oberfläche des Substrats mit dem Plasmastrahl überstrichen wird. Da hierzu keine Gegenelektrode auf der Rückseite des Substrats erforderlich ist, kann es sich bei den Substraten auch um dickere und/oder komplexgeformte Werkstücke handeln. Da das Precursormaterial getrennt vom Arbeitsgas zugeführt und in den Plasmastrahl eingespeist wird, der erst in der Anregungszone entsteht, braucht das Precursormaterial selbst nicht die gesamte Anregungszone zu durchqueren. Dies hat den wichtigen Vorteil, dass das zumeist aus monomeren Verbindungen bestehende Precursormaterial nicht schon in der Anregungszone zersetzt oder in sonstiger Weise chemisch verändert wird. Für die erwünschte Reaktion, die zur Abscheidung einerpolymerähnlichen Schicht auf der Oberfläche des Substrats führt, steht deshalb eine wesentlich größere Anzahl an Reaktionspartnern zur Verfügung als bei dem herkömmlichen Verfahren. Aufgrund dieses Effektes lassen sich überraschend hohe Beschichtungsraten erzielen, die die bisher mit atmosphärischem Plasma erreichbaren Beschichtungsraten um mehr als einen Faktor 10 übersteigen können. Die Wahl des Einspeisungsortes relativ zur Anregungszone und zur Substratoberfläche stellt dabei einen Prozessparameter dar, mit dem sich der Beschichtungsprozess feinfühlig steuern lässt. Bei empfindlichen Precursormaterialien kann die Einspeisung in den verhältnismäßig kühlen Plasmastrahl stromabwärts der Anregungszone erfolgen. Die niedrige Temperatur dieses Plasmastrahls ermöglicht eine effiziente Beschichtung mit Precursormaterialien, die nur bei Temperaturen bis zu 200°C oder weniger stabil sind. Die nötigen Anregungsenergien für die gewünschte Reaktion der Monomere wird in erster Linie durch freie Elektronen, Ionen oder Radikale bereitgestellt, die noch in großer Zahl in dem kühlen Plasmastrahl enthalten sind. Je weiter der Einspeisungsort stromaufwärts in Richtung auf die Anregungszone verlegt wird, desto höher ist die Konzentration der reaktionsfördernden Ionen, Radikale etc.. Wenn der Einspeisungsort in den stromabwärtigen Bereich der Anregungszone hineinverlegt wird, ist in gewissem Ausmaß auch eine direkte Anregung der Monomere möglich. Auf diese Weise lassen sich die Anregungsbedingungen im Hinblick auf das jeweils verwendete Precursormaterial optimieren. Generell besteht ein Vorteil des erfindungsgemäßen Verfahrens darin, daß die Prozesse der Plasmaerzeugung einerseits und der Plasmaanregung des Precursormaterials andererseits in verschiedenen, einander räumlich nur teilweise oder gar nicht überlappenden Zonen stattfinden, so daß wechselseitige schädliche Einflüsse vermieden werden können.

Vorteilhafte Ausgestaltungen der Erfindung ergeben sich aus den Unteransprüchen.

Das Precursormaterial braucht nicht notwendigerweise im gasförmigen Zustand eingespeist zu werden, sondern kann beispielsweise auch im flüssigen oder festen, pulverförmigen Zustand eingespeist werden, so daß es erst in der Reaktionszone verdampft oder sublimiert. Ebenso ist es möglich, dem Precursormaterial feste Partikel wie Farbpigmente oder dergleichen zuzusetzen, die dann in die auf der Substratoberfläche abgeschiedene polymerähnliche Schicht eingebettet werden. Auf diese Weise läßt sich die Farbe, die Rauhigkeit oder die elektrische Leitfähigkeit der Beschichtung nach Bedarf einstellen.

Bei der Einspeisung des Precursormaterials in den Plasmastrahl kann auch der Venturieffekt ausgenutzt werden, um das Precursormaterial in den Plasmastrahl anzusaugen. Wenn andererseits das Precursormaterial aktiv zugeführt wird, läßt sich durch Wahl des Winkels, unter dem das Precursormaterial relativ zur Strahlrichtung des Plasmastrahls eingespeist wird, das Ausmaß der Vermischung des Precursormaterials im Plasma gezielt beeinflussen.

Entsprechend kann bei einem verdrallten Plasmastrahl die Einspeisung des Precursormaterials gleichsinnig oder entgegengesetzt zur Drallrichtung erfolgen.

Falls die gewünschte Reaktion des Precursormaterials in reduzierenden oder inertem Atmosphären erfolgen muß, ist es möglich, den Plasmastrahl von außen mit einem geeigneten Schutzgas zu begasen, so daß die Reaktionszone durch einen schützenden Gasmantel von der Umgebungsluft getrennt wird.

Sofern für die gewünschte Reaktion eine bestimmte Temperatur erforderlich ist, läßt sich diese Temperatur beispielsweise durch Beheizen des Arbeitsgases und/oder durch Beheizen der Mündung der Plasmadüse präzise einstellen.

Für die Erzeugung des Plasmastrahls kann beispielsweise eine Plasmadüse eingesetzt werden, wie sie - zu anderen Zwecken - in DE 195 32 412 C2 beschrieben wird. Für die Beschichtung größerer Oberflächen ist es möglich, eine oder mehrere solcher Düsen exzentrisch an einem Rotationskopf anzuordnen (EP-A 986 993). Ebenso ist es möglich, eine rotierende Düse zu verwenden, bei der der Plasmastrahl schräg zur Rotationsachse abgegeben wird (DE-U-299 11974).

Bei der Plasmaerzeugung mit einer solchen Plasmadüse lassen sich grob drei Bereiche unterscheiden: (a) der Bereich der Bogenentladung, in dem eine direkte Plasmaanregung stattfindet, so daß es zu einer starken Anregung aber auch zur Zerstörung von Monomeren kommt, (b) der Bereich der indirekten Plasmaanregung, in dem nahezu keine Zerstörung der Monomere erfolgt aber dennoch eine effiziente und materialschonende Anregung der Monomere stattfindet, und (c) ein Mischbreich, der durch wenig Zerstörung und starke Anregung der Monomere gekennzeichnet ist.

Im folgenden werden Ausführungsbeispiele der Erfindung anhand der Zeichnung näher erläutert.

Es zeigen:
- Fig.1: einen axialen Schnitt durch eine Plasmadüse zur Ausführung des erfindungsgemäßen Verfahrens gemäß einer ersten Ausführungsform;
- Fig.2: einen Schnitt durch eine Plasmadüse gemäß einer zweiten Ausführungs form;
- Fig. 3: einen Teilschnitt durch den Düsenkopf der Plasmadüse gemäß Figur 2 in einer zu Figur 2 rechtwinkligen Schnittebene;
- Fig. 4: einen Schnitt durch den Kopf einer Plasmadüse gemäß einer dritten Ausführungsform;
- Fig. 5: einen Schnitt durch eine Plasmadüse gemäß einer vierten Ausführungs form.

Die in Fig. 1 dargestellte Plasmadüse weist ein rohrförmiges Gehäuse 10 auf, das einen langgestreckten, am unteren Ende konisch verjüngten Düsenkanal 12 bildet. In dem Düsenkanal 12 ist ein elektrisch isolierendes Keramikrohr 14 eingesetzt. Ein Arbeitsgas, beispielsweise Luft, wird vom in der Zeichnung oberen Ende her in den Düsenkanal 12 zugeführt und mit Hilfe einer in das Keramikrohr 14 eingesetzten Dralleinrichtung 16 so verdrallt, daß es wirbelförmig durch den Düsenkanal 12 strömt, wie in der Zeichnung durch einen schraubenförmigen Pfeil symbolisiert wird. In dem Düsenkanal 12 entsteht so ein Wirbelkern, der längs der Achse des Gehäuses verläuft.

An der Dralleinrichtung 16 ist eine stiftförmige Elektrode 18 montiert, die koaxial in den Düsenkanal 12 ragt und an die mit Hilfe eines Hochspannungsgenerators 20 eine hochfrequente Wechselspannung angelegt wird. Die mit Hilfe des Hochfrequenzgenerators 20 erzeugte Spannung liegt in der Größenordnung von einigen Kilovolt und hat beispielsweise eine Frequenz in der Größenordnung von 20 Kiloherz.

Das aus Metall bestehende Gehäuse 10 ist geerdet und dient als Gegenelektrode, so daß eine elektrische Entladung zwischen der Elektrode 18 und dem Gehäuse 10 hervorgerufen werden kann. Beim Einschalten der Spannung kommt es aufgrund der hohen Frequenz der Wechselspannung und aufgrund der Dielektrizität des Keramikrohrs 14 zunächst zu einer Koronaentladung an der Dralleinrichtung 16 und der Elektrode 18. Durch diese Koronaentladung wird eine Bogenentladung von der Elektrode 18 zum Gehäuse 10 gezündet. Der Lichtbogen 22 dieser Entladung wird durch das verdrallt einströmende Arbeitsgas mitgenommen und im Kern der wirbelförmigen Gasströmung kanalisiert, so daß der Lichtbogen dann nahezu geradlinig von der Spitze der Elektrode 18 längs der Gehäuseachse verläuft und sich erst im Bereich der Mündung des Gehäuses 10 radial auf die Gehäusewand verzweigt. Im gezeigten Beispiel bildet das Gehäuse 10 am verjüngten Ende des Düsenkanals 12 eine radial nach innen verspringende Schulter 24, die die eigentliche Gegenelektrode bildet und die sich radial verzweigenden Äste des Lichtbogens 22 aufnimmt. Die Äste rotieren dabei in Drallrichtung der Gasströmung, so daß ein ungleichförmiger Abbrand an der Schulter 24 vermieden wird.

In die Mündung des Gehäuses 10 ist ein zylindrisches Mundstück 26 aus Keramik eingesetzt, dessen axial inneres Ende mit der Schulter 24 bündig ist und unmittelbar von dieser Schulter umgeben ist und dessen Länge deutlich größer ist als der Innendurchmesser. Das von dem Lichtbogen 22 erzeugte Plasma strömt drallförmig durch das Mundstück 26 und wird aufgrund thermischer Ausdehnung beim Durchströmen des Mundstücks 26 beschleunigt und radial aufgeweitet, so daß man einen sehr stark fächerförmig aufgeweiteten Plasmastrahl 28 erhält, der noch um einige Zentimeter über das offene Ende 30 des Mundstücks 26 hinausreicht und dabei in Drallrichtung rotiert.

Diese Plasmadüse wird zur Plasmabeschichtung oder Plasmapolymerisation eines Substrats 34 eingesetzt. Dazu wird das Precursormaterial mit Hilfe einer Lanze 32 in den konzentrierten Plasmastrahl im Inneren des Mundstücks 26 zugeführt.

Während die in Figur 1 gezeigte Plasmadüse einen rotationssymmetrischen Plasmastrahl 28 erzeugt, läßt sich mit der in Figuren 2 und 3 gezeigten Plasmadüse ein flacher, fächerförmig aufgeweiteter Plasmastrahl 28' erzeugen. In die Mündung des Gehäuses 10 ist hier ein Mundstück 26' eingesetzt, das eine Venturidüse 36 für die selbstansaugende Einspeisung des Precursormaterials bildet. Das Precursormaterial wird über einen Stutzen 38 zunächst in eine Ringkammer 40 am äußeren Umfang des Mundstücks 26' zugeführt und gelangt von dort radial über eine oder mehrere Bohrungen in die Venturidüse 36. Der Einspeisungsort befindet sich somit am stromabwärtigen Ende der Anregungszone, in der der Plasmastrahl 28' erzeugt wird und die durch den von dem Lichtbogen 22 durchsetzten Düsenkanal 12 gebildet wird.

Die Venturidüse 36 mündet bei diesem Ausführungsbeispiel in einen Querkanal 42, der sich an beiden Enden in einen weiteren, am Umfang des Mundstücks 26' gebildeten Ringkanal 44 öffnet und der über eine schmale, in Richtung eines Durchmessers des Mundstücks verlaufende Nut 46 zur Stirnfläche des Mundstücks hin offen ist. Das aus der Venturidüse 36 austretende, mit dem Precursorgas vermischte Plasma verteilt sich in dem Querkanal 42 und tritt dann weit gefächert durch die Nut 46 aus. Auf diese Weise läßt sich eine gleichmäßige Beschichtung auf einer streifenförmigen Oberfläche des hier nicht gezeigten Substrats erzielen.

Fig. 4 zeigt den Mündungsbereich einer Plasmadüse, mit der wieder ein rotationssymmetrischer, verhältnismäßig scharf gebündelter Plasmastrahl 28" erzeugt wird. Zu diesem Zweck bildet das Mundstück 26" eine verhältnismäßig kleine kreisförmige Düsenöffnung 48. Die Einspeisung des Precursormaterials erfolgt wieder über eine Lanze 32, die hier jedoch erst stromabwärts der Düsenöffnung 48 in den Plasmastrahl 28" mündet. Diese Art der Einspeisung ist unter anderem in den Fällen vorteilhaft, in denen das Precursormaterial Kohlenstoff oder andere Substanzen enthält, die zur Bildung elektrisch leitfähiger Niederschläge neigen. Wenn die Eispeisung eines solchen Precursorgases in der Mündung oder gar stromaufwärts der Mündung der Plasmadüse erfolgt, so kann es aufgrund von Rückströmungen innerhalb des Düsenkanals 12 der Plasmadüse zur Bildung einer leitfähigen Schicht auf der Oberfläche des Keramikrohres 14 und damit zu einem Kurzschluß zwischen der Elektrode 18 und dem Gehäuse 10 kommen. Diese Gefahr wird mit der in Figur 4 gezeigten Anordnung vermieden.

Weiterhin illustriert Figur 4 eine Verfahrensvariante, bei der der Plasmastrahl 28" mit Hilfe einer die Düsenöffnung 48 konzentrisch umgebenden Begasungsdüse 50 mit einem Schutzgas 52 begast wird. So läßt sich beispielsweise durch

Verwendung von Stickstoff als Schutzgas und auch als Arbeitsgas eine Oxidation der Reaktanden des Precursormaterials und/oder des Reaktionsprodukts verhindern.

Fig. 5 illustriert eine Verfahrensvariante, bei der die Einspeisung des Precursormaterials mit Hilfe eines isolierenden Röhrchens 54 koaxial durch das Innere des Gehäuses 10 und der Elektrode 18 hindurch erfolgt. Diese Anordnung hat aufgrund ihrer vollkommenen Symmetrie den Vorteil, daß eine gleichmäßige Verteilung des Precursormaterials im Plasmastrahl 28" erreicht wird. Weiterhin besteht bei dieser Ausführungsform die vorteilhafte Möglichkeit, den Einspeisungsort des Precursormaterials je nach Material und Prozeßbedingungen zu variieren, indem das Röhrchen 54 weiter vorgeschoben oder zurückgezogen wird. Insbesondere kann das Röhrchen 54 auch so weit zurückgezogen werden, daß die Einspeisung innerhalb des stromabwärtigen Drittels des Düsenkanals 12 erfolgt. Da der Plasmastrahl 28" durch Berührung des Arbeitsgases mit dem Lichtbogen 22 erzeugt wird, der sich hier schraubenförmig um das Röhrchen 54 windet, kann auch schon im stromabwärtigen Bereich des Düsenkanals 12 von einem Plasmastrahl gesprochen werden, so daß auch in diesem Fall die Einspeisung noch in den Plasmastrahl erfolgt. Allerdings wird bei dieser Ausführungsform des Verfahrens das Precursormaterial aufgrund der Einschnürung des Plasmas im Mündungsbereich der Düse generell etwas höheren Temperaturen ausgesetzt werden. Unter Umständen kann ein - geringer - Anteil des Precursormaterials auch durch direkte Berührung mit dem Lichtbogen 22 zerstört werden. Dies kann jedoch auch einen positiven Effekt haben, da so für bestimmte Bestandteile des Precursormaterials hohe Anregungsenergien zur Verfügung stehen.

Mit der in Figur 2 gezeigten Plasmadüse läßt sich ein vergleichbarer Effekt dadurch erzielen, daß der Durchsatz und/oder die Verdrallung des Arbeitsgases erhöht wird. Dies hat zur Folge, daß die Äste des Lichtbogens 22, die sich auf die Wände des Gehäuses 10 bzw. des Mundstücks 26' verzweigen, tiefer in die Venturidüse 36 eindringen und gegebenenfalls schleifenförmig aus der Düsenöffnung "herausgeblasen" werden, so daß ein mehr oder minder großer Teil des zugeführten Precursorgases mit dem Lichtbogen in Berührung kommt.

In der vorstehenden Beschreibung wurde anhand von vier Ausführungsbeispielen eine Vielzahl von Gestaltungsmöglichkeiten der Plasmadüse und des Einspeisungssystems illustriert, die sich auf auch andere Weise miteinander kombinieren lassen. So können beispielsweise auch die kreisförmigen Düsenöffnungen gemäß Figur 1, 4 oder 5 als Venturidüsen analog zu der Venturidüse 36 in Figur 2 gestaltet und für die Ansaugung des Precursorgases genutzt werden. Umgekehrt kann auch bei der Breitschlitzdüse gemäß Figur 2 die Einspeisung des Precursormaterials stromabwärts des Mundstücks 26' in den Plasmastrahl 28' oder in den Düsenkanal 12 hinein erfolgen. Eine Außenbegasung des Plasmastrahls mit dem Schutzgas 52, wie sie in Figur 4 gezeigt, läßt sich auch bei den übrigen Ausführungsbeispielen realisieren.

In Laborversuchen, bei denen Hexemethyldisiloxan, Tetraethoxysilan oder Propan als Precursorgas eingesetzt wurde, konnten mit dem erfindungsgemäßen Verfahren Beschichtungsraten von 300 - 400 nm/serreicht werden. Die Beschichtungen wiesen eine gute Haftung zum Untergrund auf und waren stabil gegen alkoholische Lösungsmittel.

Schließlich ist auch eine Verfahrensvariante denkbar, bei der das Precursormaterial zusammen mit dem Substrat in den Plasmastrahl zugeführt wird, etwa indem das Precursormaterial z. B. mittels Aerosol oder Ultraschall, durch Bedampfen, durch Spritzen, Rollen oder Rakeln oder elektrostatisch auf die Oberfläche des Substrats aufgebracht wird, bevor diese Oberfläche mit dem Plasmastrahl behandelt wird.

## Patentansprüche

1. Verfahren zur Beschichtung von Oberflächen,
- bei dem durch Hindurchleiten eines Arbeitsgases durch eine Anregungszone (12) ein Plasmastrahl (28;28',28") erzeugt wird,
- bei dem ein Precursormaterial getrennt vom Arbeitsgas in den Plasmastrahl eingespeist wird,
- bei dem mit Hilfe des Plasmastrahls das Precursormaterial zur Reaktion gebracht und
- bei dem das Reaktionsprodukt auf der Oberfläche (34) abgeschieden wird,
- wobei sowohl die Reaktion als auch das Abscheiden unter Atmospnärendruck erfolgen,
**dadurch gekennzeichnet,**
- **dass** durch Anlegen einer hochfrequenten Wechselspannung an innerhalb der Anregungszone angeordneten Elektroden (10, 18) eine Bogenentladung erzeugt wird.

2. Verfahren nach Anspruch 1,
**dadurch gekennzeichnet,**
**dass** das Precursormaterial in dem Zustand in dem es in den Plasmastrahl eingespeist wird, flüssige und/oder feste Bestandteile enthält.

3. Verfahren nach Anspruchl oder 2,
**dadurch gekennzeichnet,**
**dass** das Precursormaterial in eine Auslassöffnung (36;48) injiziert wird, durch welche der Plasmastrahl die Anregungszone (12) verlässt.

4. Verfahren nach Anspruch 3,
**dadurch gekennzeichnet,**
**dass** das Precursorgas unter Ausnutzung des Venturi-Effektes in die als Venturidüse (36) ausgebildete Auslassöffnung zugeführt wird.

5. Verfahren nach Anspruch 1 oder 2,
**dadurch gekennzeichnet,**
**dass** das Precursormaterial stroma bwärts einer Auslassöffnung (48), durch welche der Plasmastrahl (28') die Anregungszone (12) verlässt, in den Plasmastrahl injiziert wird.

6. Verfahren nach Anspruch 1 oder 2,
**dadurch gekennzeichnet,**
**dass** das Precursormaterial im stromabwärtigen Bereich der Anregungszone (12) in den dort entstehenden Plasmastrahl injiziert wird.

7. Vorrichtung zur Beschichtung von Oberflächen (34),
- mit einem rohrförmigen, elektrisch leitfähigen, einen Düsenkanal (12) bildenden Gehäuse (10),
- mit einer koaxial im Düsenkanal (12) angeordneten Elektrode (18), und
- mit einer Zufuhreinrichtung (32;36,38,40) zur Zufuhr eines Precursormaterials in den Plasmastrahl,
**dadurch gekennzeichnet,**
- **dass** ein Hochfrequenzgenerator zum Anlegen einer Wechselspannung zwischen der Elektrode (18) und dem Gehäuse (10) zum Erzeugen einer Bogenentladung vorgesehen ist.

8. Vorrichtung nach Anspruch 7,
**dadurch gekennzeichnet,**
**dass** das Gehäuse (10) eine Dralleinrichtung (16) zum Verdrallen des Arbeitsgases in dem Düsenkanal (12) enthält.

9. Vorrichtung nach Anspruch 7 oder 8,
**dadurch gekennzeichnet,**
**dass** die Zufuhreinrichtung für das Precursorgas eine Lanze (32) ist, die stromabwärts des Auslasses des Düsenkanals (12) in den Plasmastrahl mündet.

10. Vorrichtung nach Anspruch 9,
**dadurch gekennzeichnet,**
**dass** in den Auslass des Düsenkanals (12) einrohrförmiges Mundstück (26) aus elektrisch isolierendem Material eingesetzt ist und dass die Lanze (32) in dem Mundstück (26) mündet.

11. Vorrichtung nach Anspruch 7 oder 8,
**dadurch gekennzeichnet,**
**dass** die Zufuhreinrichtung für das Precursormaterial eine im Auslass des Düsenkanals (12) ausgebildete Venturidüse (36) ist.

12. Vorrichtung nach Anspruch 7 oder 8,
**dadurch gekennzeichnet,**
**dass** die Zufuhreinrichtung für das Precursorgas ein koaxial durch die Plasmadüse verlaufendes elektrisch isolierendes Röhrchen (54) ist, dessen Mündung wahlweise innerhalb oder außerhalb des Düsenkanals (12) liegen kann.

13. Vorrichtung nach einem der Ansprüche 7 bis 12,
**dadurch gekennzeichnet,**
**dass** eine den Auslass der Plasmadüse (10) umgebende Schutzgasdüse (50) zum Begasen des austretenden Plasmastrahls mit einem Schutzgas (52) vorgesehen ist.

## Claims

1. A method for coating surfaces,
- wherein a plasma jet (28; 28', 28'') is produced by conveying a working gas through an excitation zone (12),
- wherein a precursor material is introduced into the plasma jet separately of the working gas,
- wherein a reaction of the precursor material is triggered with the aid of the plasma jet,
- wherein the reaction product is deposited on the surface (34), and
- wherein the reaction as well as the deposition take place under atmospheric pressure,
**characterized in**
- **that** an arc discharge is produced by applying a high-frequency A.C. voltage to electrodes (10, 18) arranged within the excitation zone.

2. The method according to claim 1,
**characterized in**
**that** the precursor material contains liquid and/or solid components in the state, in which it is introduced into the plasma jet.

3. The method according to claim 1 or 2,
**characterized in**
**that** the precursor material is introduced into an outlet opening (36; 48), through which the plasma jet emerges from the excitation zone (12).

4. The method according to claim 3,
**characterized in**
**that** the precursor gas is introduced into the outlet opening that is realized in the form of a Venturi nozzle (36) by utilizing the Venturi effect.

5. The method according to claim 1 or 2,
**characterized in**
**that** the precursor material is introduced into the plasma jet downstream of an outlet opening (48), through which the plasma jet (28') emerges from the excitation zone (12).

6. The method according to claim 1 or 2,
**characterized in**
**that** the precursor material is introduced into the plasma jet being produced in the downstream region of the excitation zone (12).

7. A device for coating surfaces (34),
- with a tubular, electrically conductive housing (10) that forms a nozzle channel (12),
- with an electrode (18) that is coaxially arranged in the nozzle channel (12), and
- with a supply device (32; 36, 38, 40) for introducing a precursor material into the plasma jet,
**characterized in**
- **that** a high-frequency generator is provided for applying an A.C. voltage between the electrode (18) and the housing (10) in order to produce an arc discharge.

8. The device according to claim 7,
**characterized in**
**that** the housing (10) contains a swirling device (16) for swirling the working gas in the nozzle channel (12).

9. The device according to claim 7 or 8,
**characterized in**
**that** the supply device for the precursor gas consists of a lancet (32) that opens into the plasma jet downstream of the outlet of the nozzle channel (12).

10. The device according to claim 9,
**characterized in**
**that** a tubular mouth piece (26) of electrically insulating material is inserted into the outlet of the nozzle channel (12), and in that the lancet (32) opens into the mouth piece (26).

11. The device according to claim 7 or 8,
**characterized in**
**that** the supply device for the precursor material consists of a Venturi nozzle (36) that is situated in the outlet of the nozzle channel (12).

12. The device according to claim 7 or 8,
**characterized in**
**that** the supply device for the precursor gas consists of a small electrically insulating tube (54) that coaxially extends through the plasma nozzle and the outlet of which may be selectively situated inside or outside the nozzle channel (12).

13. The device according to one of claims 7-12,
**characterized in**
**that** an inert gas nozzle (50) surrounds the outlet of the plasma nozzle (10) and serves for gassing the emerging plasma jet with an inert gas (52).

## Revendications

1. Procédé de revêtement de surface, dans lequel
- on génère un faisceau de plasma (28 ; 28', 28") en faisant passer un gaz de travail à travers une zone d'excitation (12),
- on introduit dans le faisceau de plasma un matériau précurseur séparément du gaz de travail,
- on provoque la réaction du matériau précurseur à l'aide du faisceau de plasma et
- on dépose le produit de réaction sur la surface (34),
la réaction et le dépôt étant effectués à la pression atmosphérique,
**caractérisé en ce que** l'on génère une décharge en arc en appliquant une tension alternative de fréquence élevée sur des électrodes (10, 18) placées à l'intérieur de la zone d'excitation.

2. Procédé selon la revendication 1, **caractérisé en ce que** le matériau précurseur contient, dans l'état dans lequel il est introduit dans le faisceau de plasma, des composés liquides et/ou solides.

3. Procédé selon la revendication 1 ou 2, **caractérisé en ce que** le matériau précurseur est injecté dans une ouverture de sortie (36 ; 48) par laquelle le faisceau de plasma quitte la zone d'excitation (12).

4. Procédé selon la revendication 3, **caractérisé en ce que** le gaz précurseur est amené dans l'ouverture de sortie conformée en buse de Venturi (36) en utilisant l'effet de Venturi.

5. Procédé selon la revendication 1 ou 2, **caractérisé en ce que** le matériau précurseur est injecté dans le faisceau de plasma en aval d'une ouverture de sortie (48) par laquelle le faisceau de plasma (28') quitte la zone d'excitation (12).

6. Procédé selon la revendication 1 ou 2, **caractérisé en ce que** le matériau précurseur est injecté dans la région aval de la zone d'excitation (12) où est généré le faisceau de plasma.

7. Dispositif de revêtement de surfaces (34), comportant
- un boîtier (10) électriquement conducteur de forme tubulaire qui forme un canal de buse (12),
- une électrode (18) placée coaxialement dans le canal de buse (12), et
- un dispositif d'amenée (32 ; 36, 38, 40) destiné à amener un matériau précurseur dans le faisceau de plasma,
**caractérisé en ce qu'**un générateur de fréquences élevées est prévu pour appliquer une tension alternative entre l'électrode (18) et le boîtier (10) afin de générer une décharge en arc.

8. Dispositif selon la revendication 7, **caractérisé en ce que** le boîtier (10) contient un dispositif de vrillage (16) destiné à vriller le gaz de travail dans le canal de buse (12).

9. Dispositif selon la revendication 7 ou 8, **caractérisé en ce que** le dispositif d'amenée de gaz précurseur est une lance (32) qui débouche dans le faisceau de plasma en aval de la sortie du canal de buse (12).

10. Dispositif selon la revendication 9, **caractérisé en ce qu'**une pièce d'embouchure (26) de forme tubulaire et en matériau électriquement isolant est insérée dans la sortie du canal de buse (12) et **en ce que** la lance (32) débouche dans la pièce d'embouchure (26).

11. Dispositif selon la revendication 7 ou 8, **caractérisé en ce que** le dispositif d'amenée de matériau précurseur est une buse de Venturi (36) conformée dans la sortie du canal de buse (12).

12. Dispositif selon la revendication 7 ou 8, **caractérisé en ce que** le dispositif d'amenée de gaz précurseur est un petit tube (54) électriquement isolant qui s'étend coaxialement à travers la buse de plasma et dont l'embouchure peut se trouver au choix à l'intérieur ou à l'extérieur du canal de buse (12).

13. Dispositif selon l'une des revendications 7 à 12, **caractérisé en ce qu'**une buse de gaz de protection (50) enveloppant la sortie de la buse de plasma (10) est prévue pour gazéifier le faisceau de plasma sortant avec un gaz de protection (52).
